# FASCICULE DE BREVET EUROPEEN

(11) **EP 0 206 936 B1**
(45) Date de publication et mention de la délivrance du brevet: **03.01.1990**
(21) Numéro de dépôt: 86401337.0
(22) Date de dépôt: 18.06.1986
(51) Int. Cl.: G06M 1/10, C14B 5/00

(54) **Procédé et dispositif pour le comptage automatique, par type de pièces, de pièces de types divers découpées successivement sur une même presse et dispositif pour le classement automatique desdites pièces par type**
Verfahren und Vorrichtung zum automatischen Zählen von verschiedenen Stückarten, nach Stückart, die nacheinander von der gleichen Stanze ausgestanzt werden sowie Verfahren zum automatischen Sortieren nach Art dieser Stücke
Method and device for the automatic counting, according to kind, of parts of different kinds punched successively by the same punching press, and method for the automatic classifying of these parts according to kind

(30) Priorité: 18.06.1985 FR 8509247
(43) Date de publication de la demande: 30.12.1986
(73) Titulaire: Société T.B.S. INDUSTRIE S.A.R.L., F-49110 Saint Pierre Montlimart (FR)
(72) Inventeur: Biotteau, Gérard, F-49110 Saint Pierre Montlimart (FR)
(74) Mandataire: Dawidowicz, Armand

(56) Documents cités:
- FR-A- 2 506 782
- GB-A- 1 176 467
- GB-A- 1 236 024
- US-A- 2 978 174
- PATENTS ABSTRACTS OF JAPAN, vol. 6, no. 59 (P-110)[937], 16 avril 1982; & JP - A - 57 786 (MATSUSHITA DENKO K.K.) 05-01-1982

## Description

La présente invention concerne plus particulièrement le comptage des pièces découpées avec des emporte-pièce placés sous une presse, notamment des pièces découpées dans des peaux au stade de la coupe dans la fabrication des chaussures. L'invention est toutefois applicable aux opérations analogues au cours desquelles des pièces différentes sont fabriquées avec des outils divers mis en oeuvre d'une façon aléatoire dans le temps.

Le problème est d'autant plus complexe que, dans le procédé de découpe des peaux, les emporte-pièce sont mis en place, en fonction de l'appréciation du coupeur, en des emplacements divers sous le plateau de presse pour découper des endroits sélectionnés de la peau placée sous ledit plateau. En outre les emporte-pièce présentent, en pratique, deux arêtes de coupe sur leurs deux bords opposés, l'un ou l'autre bord étant utilisé selon que l'on découpe une pièce pour une chaussure pied gauche ou pied droit.

Dans la pratique actuelle, le coupeur doit regrouper les pièces du même modèle et les compter, opération qui peut nécessiter jusqu'à 20 % du temps de travail et ce temps correspond, outre à une perte de temps pour un professionnel hautement qualifié, à un temps mort dans l'utilisation de l'installation de découpe. En outre les pièces découpées doivent être regroupées manuellement avant comptage.

La présente invention a pour but de remédier à ces inconvénients et elle a pour objet un procédé pour le comptage automatique, par type de pièces, de pièces de types divers découpées successivement sur une même presse selon lequel un émetteur émet lors de chaque découpe d'une pièce une émission codée caractéristique du type de la pièce découpée et en ce qu'un récepteur-décodeur commande, en fonction du code signal, un parmi plusieurs compteurs pour compter le nombre d'émissions codées reçues correspondant audit type.

On connaît par GB-A-1 176 467 un dispositif de comptage à l'aide d'émetteurs-récepteurs appliqué à la circulation routière.

Par ailleurs, on connaît également par GB-A-1 236 024 un système de comptage du nombre de mises en pression d'une presse qui ne prévoit pas une émission codée caractéristique ni une commande sélective d'un compteur en fonction de cette émission codée.

Selon une autre caractéristique du procédé, on applique sur chaque pièce découpée un code repère permettant de trier ultérieurement les pièces découpées selon leur type.

La présente invention a également pour objet un dispositif de comptage automatique par type de pièces, de pièces de types divers découpées successivement avec des emporte-pièce placés sous une même presse, ce dispositif étant caractérisé en ce que chaque emporte-pièce est muni d'un micro-émetteur non directionnel dont l'émission codée caractéristique du type de pièce est commandée par la mise en pression de la presse sur l'emporte-pièce, le dispositif comportant en outre un récepteur accordé sur la fréquence des micro-émetteurs avec un décodeur commandant, en fonction du code du signal, un des compteurs reliés à un dispositif d'affichage de leurs contenus, pour compter le nombre d'émissions codées reçues correspondant audit type.

Etant donné qu'au cours d'une opération de découpe d'une série de pièces dans une peau ou une série de peaux, on utilise un nombre limité d'emporte-pièce, les micro-émetteurs affectés à une presse et au récepteur associé à celle-ci, sont prévus en nombre égal au nombre maximum d'emporte-pièce utilisés au cours de l'opération et ils sont montés de façon amovible sur les emporte-pièce.

Les micro-émetteurs et le récepteur fonctionnent de préférence en modulation de fréquence. Il est possible, dans le cas du travail simultané dans un même local de plusieurs presses, d'associer un récepteur de contrôle à l'émetteur ainsi qu'un émetteur de contrôle au récepteur de façon à assurer l'acquittement des messages.

Les compteurs et le dispositif d'affichage peuvent être de tous types connus et fonctionner selon le système à addition et/ou à décompte avec affichage du nombre de pièces à réaliser dans chaque type et/ou du nombre de pièces réalisées et/ou du nombre de pièces restant à réaliser.

Du fait que le comptage des pièces réalisées dans chaque type s'effectue automatiquement, il n'est plus nécessaire de les regrouper par type pour effectuer le comptage et les pièces peuvent être évacuées en vrac. Il est possible de faire effectuer le triage par une main-d'oeuvre non spécialisée mais on peut également profiter de l'opération de coupe pour identifier les pièces en vue d'un triage et/ou d'une alimentation automatique aux machines ou aux ouvriers assurant leur mise en oeuvre ultérieure.

Pour ce faire et conformément à l'invention l'emporte-pièce applique simultanément à la découpe un code d'identification sur la pièce découpée. Ce code peut être un code barre imprimé ou apposé de toute autre manière. Le code imprimé peut être un code spécifique du micro-émetteur lorsqu'il n'est utilisé que pour le tri en sortie de la presse de découpe mais ce peut être un code spécifique de la pièce lorsque le tri est effectué en vrac sur la production de plusieurs presses ou lorsque le code est utilisé à un stade ultérieur de la production.

Selon une autre caractéristique et les pièces des divers types ayant des formes diverses et étant produites avec des orientations aléatoires, le code d'identification qui est placé sensiblement au centre géométrique de la pièce forme également un repère d'orientation et une trieuse comporte, à l'entrée du transporteur conduisant aux divers postes de stockage, un organe de recentrage et de réorientation de la pièce afin que tous les codes circulent sous les lecteurs de code contrôlant les portes ou organes de triage avec la mémé orientation.

## Revendications

1. Un procédé pour le comptage automatique, par type de pièces, de pièces de types divers découpées successivement sur une même presse, caractérisé en ce qu'un émetteur émet lors de chaque découpe d'une pièce une émission codée caractéristique du type de la pièce découpée et en ce qu'un récepteur-décodeur commande, en fonction du code signal, un parmi plusieurs compteurs pour compter le nombre d'émissions codées reçues correspondant audit type.

2. Un procédé selon la revendication 1, caractérisé en ce qu'on applique sur chaque pièce découpée un code repère permettant de trier ultérieurement les pièces découpées selon leur type.

3. Un dispositif de comptage automatique par type de pièces, de pièces de types divers découpées successivement avec des emporte-pièce placés sous une même presse, caractérisé en ce que chaque emporte-pièce est muni d'un micro-émetteur non directionnel dont l'émission codée caractéristique du type de pièce est commandée par la mise en pression de la presse sur l'emporte-pièce, le dispositif comportant en outre un récepteur accordé sur la fréquence des micro-émetteurs avec un décodeur commandant, en fonction du code du signal, un des compteurs reliés à un dispositif d'affichage de leurs contenus, pour compter le nombre d'émissions codées reçues correspondant audit type.

4. Un dispositif selon la revendication 3, caractérisé en ce que les micro-émetteurs affectés à une presse et au récepteur associé à celle-ci sont prévus en nombre égal au nombre maximum d'emporte-pièce utilisés au cours de l'opération et ils sont montés de façon amovible sur les emporte-pièce.

5. Un dispositif selon la revendication 3, caractérisé en ce qu'un récepteur de contrôle est associé chaque micro-émetteur et en ce qu'un émetteur de contrôle est associé au récepteur.

6. Un dispositif selon l'une quelconque des revendications 3 à 5, caractérisé en ce que les compteurs et le dispositif d'affichage fonctionnent selon le système à addition et/ou décompte avec affichage du nombre de pièces à réaliser dans chaque type et/ou du nombre de pièces réalisées et/ou du nombre de pièces restant à réaliser.

7. Un dispositif selon l'une quelconque des revendications 3 à 6, caractérisé en ce que l'emporte-pièce applique simultanément à la découpe un code d'identification sur la pièce découpée.

8. Un dispositif selon la revendication 7, caractérisé en ce que le code d'identification qui est placé sensiblement au centre géométrique de la pièce forme également un repère d'orientation et une trieuse comporte, à l'entrée du transporteur conduisant aux divers postes de stockage, un organe de recentrage et de réorientation de la pièce afin que tous les codes circulent sous les lecteurs de code contrôlant les portes ou organes de triage avec la même orientation.

## Claims

1. A method for automatically counting, per type of pieces, pieces of various types cut out successively on the same press, characterized in that a transmitter transmits during each cutting operation of a piece a coded transmission characteristic of the type of the cut-out piece, and in that the receiver-decoder controls, as a function of the signal code, one amongst several counters for counting the number of received coded transmissions corresponding to said type.

2. A method according to claim 1, characterized in that there is applied on each cut-out piece a guiding code allowing subsequently sorting out the cut-out pieces according to their type.

3. An automatic counting device per type of pieces, for pieces of various types successively cut out by punches placed underneath the same press, characterized in that each punch is provided with a non directional micro-transmitter the coded transmission of which, which is characteristic of the type of piece, is controlled by the setting of the pressure of the press on the punch, the device including moreover a receiver tuned to the frequency of the micro-transmitters with a decoder controlling, as a function of the code of the signal, one of the counters connected to a display device of their contents, in order to count the number of received coded transmissions corresponding to said type.

4. A device according to claim 3, characterized in that the micro-transmitters assigned to a press and to the receiver associated therewith are provided in a number equal to the maximum number of punches used during the operation and are mounted in a removable manner on the punches.

5. A device according to claim 3, characterized in that a checking receiver is associated with each micro-transmitter, and in that a checking transmitter is associated with the receiver.

6. A device according to any one of claims 3 through 5, characterized in that the counters and the display device operate according to the addition system and/or the counting system with a display of the number of pieces to be made in each type and/or of the number of pieces remaining to be made.

7. A device according to any one of claims 3 through 6, characterized in that the punch applies, simultaneously with the cutting operation, an identification code on the cut-out piece.

8. A device according to claim 7, characterized in that the identification code which is placed substantially in the geometrical center of the piece forms also an orientation mark, and a sorting machine includes, at the outlet of the conveyor leading to the various storage stations, a recentering and reorientation member of the piece so that all the codes pass with the same orientation underneath the code readers controlling the gates or sorting members.

## Patentansprüche

1. Ein Verfahren zur automatischen Zählung von Stücken verschiedener Arten, nach Art der Stücke sortiert, die nacheinander auf derselben presse ausgestanzt werden, dadurch gekennzeichnet, daß ein Sender bei jedem Ausstanzen eines Stückes eine kodierte Sendung abstrahlt, die für die Art des ausgestanzten Stückes kennzeichnend ist, und daß ein Empfänger-Dekoder, entsprechend dem Kodesignal einen von mehreren Zählern ansteuert, um die Menge der erhaltenen kodierten Sendungen der genannten Art entsprechend zu zählen.

2. Ein Verfahren nach Anspruch 1, dadurch gekennzeichnet, daß man auf jedem ausgestanzten Stück einen Orientierungskode anbringt, der es ermöglicht, die ausgestanzten Stücke später ihrer Art nach zu sortieren.

3. Eine automatische Zählvorrichtung von Stücken unterschiedlicher Art, nach Art der Stücke sortiert, die nacheinander mit Locheisen ausgestanzt wurden, die unter derselben Presse angebracht sind, dadurch gekennzeichnet, daß jedes Locheisen mit einem nicht richtungsorientierten Mikrosender versehen ist, dessen der Art des Stückes entsprechende kodierte Sendung gesteuert wird durch die Druckausübung der Presse auf das Locheisen, wobei die Vorrichtung außerdem einen Empfänger enthält, der abgestimmt ist auf die Frequenz der Mikrosender mit einem Dekoder, der in Abhängigkeit vom Signalkode einen der Zähler steuert, die mit einer Vorrichtung verbunden sind, die ihre Inhalte anzeigen, um die Anzahl der erhaltenen kodierten Sendungen zu zählen, die der genannten Art entsprechen.

4. Eine Vorrichtung nach Anspruch 3, dadurch gekennzeichnet, daß die Mikrosender, die einer Presse und einem dieser zugeordneten Empfänger zugeordnet sind, zahlenmäßig der Höchstzahl von Locheisen entsprechen, die im Laufe des Vorganges benutzt werden und abnehmbar auf den Locheisen angebracht sind.

5. Eine Vorrichtung nach Anspruch 3, dadurch gekennzeichnet, daß ein Kontrollempfänger jedem Mikrosender zugeordnet ist und daß ein Kontrollsender dem Empfänger zugeordnet ist.

6. Eine Vorrichtung nach einem der Ansprüche 3 bis 5, dadurch gekennzeichnet, daß die Zähler und die Anzeigevorrichtung entsprechend dem Additions- und/oder Abzugssystem arbeiten mit Anzeige der Stückzahl, die von jeder Art gefertigt werden soll und/oder der schon gefertigten Stückzahl und/oder der Anzahl der noch zu fertigenden Stücke.

7. Eine Vorrichtung nach einem der Ansprüche 3 bis 6, dadurch gekennzeichnet, daß das Locheisen gleichzeitig mit dem Ausstanzen einen Erkennungskode auf dem ausgestanzten Stück anbringt.

8. Eine Vorrichtung nach Anspruch 7, dadurch gekennzeichnet, daß der Erkennungskode, der sich ungefähr in der geometrischen Mitte des Stückes befindet, auch ein Orientierungszeichen darstellt und eine Sortiermaschine am Eingang des Förderers, der zu den verschiedenen Lagerstellen führt, ein Organ zur Wiederzentrierung und zur Wiederausrichtung des Stückes aufweist, damit alle Kodes unter den Kodelesem durchlaufen, die die Tore oder Sortierorgane mit der gleichen Orientierung steuern.
